# EUROPÄISCHE PATENTSCHRIFT

(11) **EP 1 710 760 B1**
(45) Veröffentlichungstag und Bekanntmachung des Hinweises auf die Patenterteilung: **27.11.2013**
(21) Anmeldenummer: 05007519.1
(22) Anmeldetag: 06.04.2005
(51) Int. Cl.: G07F 19/00

(54) **Gesicherte Freigabe von Einrichtungen**
Secured activation of devices
Activation sécurisée de dispositifs

(43) Veröffentlichungstag der Anmeldung: 11.10.2006
(73) Patentinhaber: Scheidt & Bachmann GmbH, 41238 Mönchengladbach (DE)
(72) Erfinder: Miller, Norbert, 41063 Mönchengladbach (DE); Busch, Erwin, 41063 Mönchengladbach (DE); Lowis, Josef, 52525 Waldfeucht (DE)
(74) Vertreter: Cohausz & Florack

(56) Entgegenhaltungen:
- EP-A- 1 260 659
- WO-A-2004/056030
- WO-A2-03/014858
- WO-A2-2004/056030
- BE-A6- 1 006 817
- DE-A1- 10 005 487
- US-A- 5 668 876
- RANKL W ET AL: "Handbuch der Chipkarten, PASSAGE" HANDBUCH DER CHIPKARTEN. AUFBAU - FUNKTIONSWEISE - EINSATZ VON SMART CARDS, MUENCHEN : CARL HANSER VERLAG, DE, 1999, Seiten 450-459, XP002268702 ISBN: 3-446-21115-2

## Beschreibung

Die Erfindung betrifft ein Verfahren zur Freigabe zumindest einer Einrichtung, bei dem die Freigabe zumindest teilweise durch mindestens einen ersten Code kontrolliert wird. Darüber hinaus betrifft die Erfindung eine Einrichtung sowie ein System zur Berechnung eines Freigabecodes. Außerdem betrifft die Erfindung ein Computerprogrammprodukt und ein Computerprogramm mit Instruktionen ausführbar auf einem Prozessor derart, dass zumindest eine Einrichtung freigegeben wird, wobei die Freigabe zumindest teilweise durch einen ersten Code kontrolliert wird.

Heutzutage ist es üblich, sicherheitsrelevante Einrichtungen mittels Codes vor einer Freigabe zu sichern. Solche Codes können beispielsweise persönliche Identifikationsnummern (PIN) sein. Die PIN können über ein Verschlüsselungsverfahren mit anderen Parametern verknüpft sein. Hierzu eignet sich beispielsweise das 3DES Verschlüsselungsverfahren, das auch in der Kreditwirtschaft eingesetzt wird. Bei diesem Verschlüsselungsverfahren wird mit Hilfe von zwei geheimen Schlüsseln in einem dreistufigen Verfahren der Parameter mit dem ersten Schlüssel verschlüsselt, mit dem zweiten Schlüssel entschlüsselt und schließlich mit dem zweiten Schlüssel verschlüsselt. Das Ergebnis ist eine PIN, die eindeutig mit dem Parameter verknüpft ist.

Zur Freigabe kann dann mit Hilfe der Parameter in der Einrichtung unter Nutzung der identischen, geheimen Schlüssel eine Vergleichs-PIN errechnet werden. Die Vergleichs-PIN wird mit der eingegebenen PIN verglichen. Bei Übereinstimmung kann eine Freigabe erfolgen.

Aus der US 5,668,876 ist ein Authentifizierungsverfahren bekannt, bei dem eine Bedieneinheit (personal unit) zum Identifizieren eines Benutzers verwendet wird. Hierzu wird nach dem Challenge-and-Response Verfahren ein Challenge Code an die Personal Unit übermittelt und in dieser zusammen mit einer PIN ein Response Code erzeugt. Mit Hilfe des Response Codes lässt sich die Authentizität des Benutzers einwandfrei nachweisen und eine Freigabe einer Einrichtung erzeugern.

Die Druckschrift BE 1006817 A6 betrifft im Allgemeinen lediglich ein Freigabesystem, bei dem Freigabeschlüssel in einer bidirektionalen Kommunikation zwischen den Einrichtungen übermittelt werden.

Die Druckschrift EP 1 260 659 beschreibt ein Verfahren zur Steuerun eines elektronischen Schlossen. Aus ihr ist bekannt, dass ein Schloss in einfacher Art und Weise an die Anforderungen eines Anwenders eingestellt werden kann, ohne dass eine Einzelfertigung der entsprechenden Schlösser erforderlich ist.

Das Dokument XP-002268702 "Sicherheitstechnik" beschreibt ganz allgemein Verfahren zur. Benutzeridentifikation, beispielsweise mit Hilfe einer Geheimzahl.

Aus der Druckschrift WO 2004/056030 ist ein Verfahren für die Personalisierung eines Schlüsselspeichers in einem Geldautomaten während der Inbetriebnahme durch den Servicetechniker mit Hilfe eines transportablen Personalisiergeräts bekannt. Das Personalisierungsgerät wird vor Ort mit einem Sicherheitsmodul verbunden. Zwischen dem Sicherheitsmodul und dem Personalisierer wird zum Freischalten eine gesicherte Verbindung aufgebaut. Über die gesicherte Verbindung sendet der Sicherheitsmodul einen öffentlichen Schlüssel eines Modulschlüsselpaares, dessen privater Schlüssel in einem geheimen Schlüsselspeicher abgelegt ist, an den Personaliesierer. Im Personalisierer wird mittels eines privaten Schlüssels eines Signierschlüsselpaares der öffentliche Schlüssel des Modulschlüsselpaares vom Sicherheitsmodul signiert und zurück an das Sicherheitsmodul übertragen. Der signierte, zertifizierte Schlüssel, der an das Sicherheitsmodul zurück übertragen wird, stellt einen Code dar. Nach Übertragung des Codes wird die Verbindung zwischen Personalisierer und Sicherheitsmodul abgebaut und der Sicherheitsmodul ist freigeschaltet und im normalen Betriebszustand.

Die WO 03/014858 A2 betrifft ein Verfahren zum Aktivieren eines Verkaufsautomaten. Hierzu identifiziert ein Kunde den Verkaufsautomaten und gegebenenfalls das gewünschte Produkt. Anschließend wird zumindest die eindeutige Seriennummer des Verkaufsautomaten an eine Zentrale übermittelt. In der Zentrale wird mit Hilfe der Seriennummer, einer zeitangabe und einer geheimen mathematischen Funktion eine Nummer berechnet. Dieses Ergebnis übermittelt die Zentrale wiederum an den Kunden. Dieser gibt die Lösung in den Verkaufsautomaten ein. Der Verkaufsautomat kennt dabei sowohl seine eigene Seriennummer, die Zeitangabe als auch die geheirne mathematische Funktion. Der Verkaufsautomat vergleicht das eingegebene Ergebnis mit dem vom Verkaufsautomaten berechneten Ergebnis. Bei einem positiven Vergleichsergebnis wird der Verkaufsautomat aktiviert.

Das Dokument DE 100 05 487 A1 beschreibt ein Verfahren zur Nutzeridentitätskontrolle an einem Dienstterminal. Ein Endgerät, beispielsweise ein Mobiltelefon, weist eine Codegenerierungseinrichtung auf. Mit Hilfe des Mobiltelefons erfolgt die Bezahlung an einem Dienstterminal.

In der WO 2005/022474 A1 wird ein Verfahren zur Durchführung elektrischer online Transaktionen beschrieben. Ein Bankkunde meldet sich bei einem Authentifizierungsserver mit einem Passwort an. Dies geschieht über einen ersten Kommunikationskanal. Über einen zweiten Kommunikationskanal erhält der Bankkunde daraufhin einen verschlüsselten eindeutigen Bezeichner von einem Sicherheitsserver. Diesen Bezeichner sendet er über den ersten Kommunikationskanal zur Authentifizierung wieder an den Authentifizierungsserver, der vom Sicherheitsserver ebenfalls den Bezeichner empfangen hat. Bei einem positiven vergleichsergebnis wird die Transaction vollzogen.

Die US 2004/0022542 A1 umfasst ein Verfahren und ein System zum kabellosen Aktivieren eines Zielobjekts. Das System enthält ein Zielobjekt, eine Kommunikationseinrichtung eine Aktivierungseinrichtung und eine zentrale Netzwerkeinrichtung. Als Zielobjekt wird beispielsweise eine CD oder eine DVD verwendet. Ein Benutzer sendet eine PIN und eine Identifizierungsnummer des Zielobjekts zur zentralen Netzwerkeinrichtung. Diese überprüft die empfangenen Daten, beispielsweise. Bei einer positiven überprüfung sendet die zentrale Netzwerkeinrichtung ein Aktivierungssignal-an die Kommunikationseinrichtung. Das Zielobjekt wird über die Aktivierungseinrichtung aktiviert.

Beispielsweise bei Geldautomaten in der Kreditwirtschaft, aber auch bei anderen benutzergesteuerten Automaten, bei denen die Benutzer selbsttätig sicherheitsrelevante Aktionen ausführen können, beispielsweise das Abheben von Geld, ist es notwendig, dass die hierfür erforderlichen geheimen Kundeninformationen von Dritten nicht abgehört werden können.

Bei der Abwicklung von Geldgeschäften werden Kunden aufgefordert, über eine Tastatur (PinPad) eine nur den Kunden bekannte geheime PIN einzugeben. Parallel wird von einer Kundenkarte mittels eines Kartenlesers eine Kundennummer oder eine Kontonummer ausgelesen, mit deren Hilfe die PIN erzeugt wurde. Für die Karteninhaberprüfung wird die PIN im Chip der Kundenkarte oder Online durch Rückfrage bei einer Zentrale auf Richtigkeit geprüft.

Dadurch, dass der Kartenleser unbemerkt aus der Frontwand des Geldautomaten ausgebaut werden und durch eine Attrappe ersetzt werden kann, ergeben sich für potentielle Angreifer Manipulationsmöglichkeiten. Insbesondere die Überprüfung der PIN in der Karte selber bietet aufgrund einer Übertragung der PIN auf die Karte im Klartext eine Angriffsmöglichkeit. Hier ist beispielsweise der so genannte "Kellen Angriff" bekannt geworden. Um diesen zu verhindern, ist vorgeschlagen worden, den Kartenleser über eine Sensorik mit dem Gehäuse des Geldautomaten zu verbinden. Die Sensorik bewirkt, dass, sobald der Kartenleser aus seiner Einbauposition von der Frontwand des Geldautomaten entfernt wird, alle sicherheitsrelevanten Daten im Kartenleser gelöscht werden. Dann ist der ausgebaute Kartenleser, auch wenn er im Gehäuse verbleibt, nicht mehr in der Läge, die vom PinPad verschlüsselt übertragene PIN zu entschlüsseln um eine Überprüfung der PIN in der Karte zu ermöglichen.

Um Kartenleser bei Ihrer Inbetriebnahme mit den sicherheitsrelevanten Daten zu speisen, wird das 4-Augen-Prinzip verfolgt. Dieses Prinzip beruht darauf, dass zwei Techniker vor Ort gemeinsam den Kartenleser und gegebenenfalls das PinPad einbauen und aktivieren. Die beiden Servicetechniker bauen den Kartenleser in die Frontwand ein und verbinden ihn mit dem PinPad. Um den Kartenleser zu aktivieren, müssen die sicherheitsrelevanten Daten in den Kartenleser eingespeist werden.

Hierzu wird gemäß des 4-Augen-Prinzips die PIN sowie die Personalnummer der beiden Servicetechniker abgefragt. Zunächst gibt ein erster Servicetechniker sein PIN und seine Personalnummer in das PinPad ein. Im PinPad kann mit Hilfe der Personalnummer eine Vergleichs-PIN errechnet werden und eine Teilfreigabe kann bei Übereinstimmung erfolgen. Der zweite Servicetechniker kann ebenfalls seine PIN und seine Personalnummer in das PinPad eingeben. Eine Überprüfung wird im PinPad durchgeführt. Für den Fall, dass beide PINs zu den eingegebenen Personalnummern gehören, kann eine Freigabe des PinPads erfolgen. Die sicherheitsrelevanten Daten können danach an den Kartenleser übertragen werden, um diesen zu aktivieren.

Durch die Eingabe sowohl des Pins als auch der Personalnummern von zwei Servicetechnikern ist gewährleistet, dass diese sich gegenseitig überwachen. Weiter wird im PinPad eine Protokolldatei geschrieben, in der die Daten der Servicetechniker, die die Freigabe bewirkt haben zusammen mit weiteren Daten gespeichert werden. Im Manipulationsfall kann im Nachhinein nachverfolgt werden, welche beiden Servicetechniker an der Aktivierung des Kartenlesers beteiligt waren.

Nachteilig an dem beschriebenen Verfahren ist jedoch, dass für die Installation jedes einzelnen Kartenlesers zwei Servicetechniker vor Ort sein müssen. Dies ist mit erheblichen Kosten verbunden. Auch kann nicht ausgeschlossen werden, dass die Personalnummer und die PIN eines Servicetechnikers von einem anderen Servicetechniker ausgespäht wird, beispielsweise bei der Eingabe in das PinPad. Im PinPad ist nicht überprüfbar, ob zwei unabhängige Personen Personalnummer und die entsprechende PIN eingegeben haben, oder ob diese Daten von nur einem Servicetechniker eingegeben wurden. Dies eröffnet eine Vielzahl von Manipulationsmöglichkeiten.

Es ist daher eine Aufgabe der Erfindung, ein Verfahren sowie eine Einrichtung und ein System zur Verfügung zu stellen, welches eine kostengünstige Aktivierung von Einrichtungen ermöglicht. Eine weitere Aufgabe besteht darin, die Freigabe von Einrichtungen vor Manipulationen zu sichern.

Zur Lösung dieser Aufgabe schlägt die Erfindung ein Verfahren zur Freigabe zumindest einer Einrichtung nach Anspruch 1 vor. Einrichtungen können hierbei PinPads, Kartenleser, Geldautomaten, Ticketautomaten, Zugangsschranken, Schließfächer, Parkautomaten, Gleisanlagen oder sonstige technische Einrichtungen sein.

Die Freigabe einer solchen Einrichtung kann darin bestehen, dass Aktionen ausgelöst werden, Daten freigegeben oder übertragen werden.

Zur Freigabe der Einrichtung wird ein Code generiert, der von Parametern von zumindest zwei Entitäten ermittelt wird. Diese Parameter zusammen mit dem Code können in die Einrichtung eingegeben werden und dort überprüft werden. Ist der Code geeignet, die Einrichtung freizugeben, erfolgt die Freigabe.

Zumindest zwei der Entitäten sind räumlich getrennt. Durch die räumliche Trennung der Entitäten und die Abhängigkeit des ersten Codes von den zwei Entitäten kann gewährleistet werden, dass die Freigabe der Einrichtung sicher ist. Es ist nicht möglich, dass beispielsweise eine Person vor Ort alleine den ersten Code erzeugt und somit die Einrichtung freigibt. Vielmehr müssen zwei räumlich getrennte Entitäten bei der Erzeugung des Codes eingebunden werden, was verhindert, dass eine Manipulation durch nur eine einzelne Person an der Einrichtung die Freigabe ermöglicht.

Mindestens eine Entität ist eine Person, und die von dieser Entität ermittelten Parameter sind personenbezogene Parameter. Der erste Code wird mit Parametern von zumindest zwei Personen erzeugt, die räumlich voneinander getrennt sind. Die personenbezogenen Parameter können beispielsweise Personaldaten, Personalnummern, Namen, Adressen, Geburtsdaten oder sonstige Parameter sein. Die personenbezogenen Parameter können von den Personen selbst angegeben werden.

Mindestens eine Entität ist die freizugebende Einrichtung und die von dieser Entität ermittelten Parameter sind einrichtungsbezogene Parameter. Einrichtungsbezogene Parameter können beispielsweise Stationsidentifikationen, Herstellerinformationen oder Stationsnamen sein. Die einrichtungsbezogenen Parameter lassen sich mit Hilfe der Einrichtung selbst ermitteln. Beispielsweise können diese an der Einrichtung abgelesen werden oder die Einrichtung gibt diese automatisch aus. Beispielsweise ist es möglich, dass die Einrichtung aus einem PinPad und einem Kartenleser gebildet ist. In diesem Fall können die einrichtungsbezogenen Parameter sowohl auf das PinPad als auch auf den Kartenleser bezogen sein. Beispielsweise können bei der Installation des Kartenlesers die auf den Kartenleser bezogenen Parameter vom Kartenleser auf das PinPad übertragen werden und von dem PinPad ausgegeben werden.

Besonders sicher lässt sich eine Freigabe gestalten, wenn gemäß eines vorteilhaften Ausführungsbeispiels die von einer Entität ermittelten Parameter zeitbezogene Parameter sind. Beispielsweise können die zeitbezogenen Parameter das aktuelle Datum, die aktuelle Uhrzeit, oder die Anzahl der Tage seit einem Stichtag sein. Mit den zeitbezogenen Parametern ist es möglich, dass der erste Code nur eine gewisse Gültigkeitsdauer hat. Beispielsweise kann ein zeitbezogener Parameter einen bestimmten Tag repräsentieren. Der Code, der mit diesem zeitbezogenen Parameter erzeugt wird, kann dann nur an diesem einen Tag eine Freigabe bewirken.

Es ist ebenfalls bevorzugt, wenn die von einer Entität ermittelten Parameter auftragsbezogene Parameter sind.

Beispielsweise ist es möglich, dass Auftragsnummern erzeugt werden. Jedem einzelnen Freigabeauftrag kann somit eine eindeutige Nummer zugeordnet werden. Dadurch kann die Freigabe von Einrichtungen zurückverfolgt werden. Mit der Auftragsnummer kann nachvollzogen werden, mittels welcher Entitäten der Code erzeugt wurde und für welche Einrichtung dieser Code verwendet wurde. Dies ermöglicht eine Beweissicherung im Betrugsfall.

Zur Verwirklichung des 4-Augen-Prinzips wird beansprucht, dass zumindest ein von einer einrichtungsseitigen Entität ermittelter Parameter an eine von der Einrichtung entfernte Zentrale übermittelt wird. Einrichtungsseitige Entitäten können beispielsweise die Einrichtung selbst, an die Einrichtung angeschlossene Vorrichtungen oder Personen die an der Einrichtung arbeiten sein. Mit Hilfe der einrichtungsseitigen Entität können Parameter ermittelt werden, die nur vor Ort unmittelbar an der Einrichtung feststellbar sind. Werden diese nur vor Ort feststellbaren Parameter an eine entfernte Zentrale übermittelt und dort zur Erzeugung eines Codes verwendet, wird gewährleistet, dass in der Zentrale kein Code erzeugt werden kann, der nicht unmittelbar für eine bestimmte Einrichtung bestimmt ist.

Für die Berechnung des ersten Codes wird mindestens ein von einer zentralseitigen Entität ermittelter Parameter und mindestens ein von der einrichtungsseitigen Entität ermittelter Parameter verwendet. Die zentralseitige Entität kann dabei ein Techniker in der Zentrale oder auch eine beliebige Einrichtung in der Zentrale sein. Hierdurch wird gewährleistet, dass der erste Code sowohl von zentralseitigen als auch von einrichtungsseitigen Entitäten abhängig ist. Dies gewährleistet, dass nur durch ein Zusammenwirken der örtlich voneinander getrennten Entitäten der erste Code berechnet werden kann.

Zur Gewährleistung, dass in der Einrichtung der in der Zentrale errechnete erste Code überprüft werden kann und dass dieser erste Code abhängig von Parametern zentralseitiger Entitäten ist, wird der von der zentralseitigen Entität ermittelte Parameter an die Einrichtung übermittelt. In diesem Fall kann die Freigabe nur unter Mithilfe von einrichtungsseitigen und zentralseitigen Entitäten erfolgen. Es ist nicht mehr möglich, dass sich beispielsweise zwei Servicetechniker bei der Eingabe von Personalnummer und PIN über die Schulter schauen und somit die PIN des jeweils anderen erspähen, um bei der Freigabe von weiteren Kartenlesern Manipulationen vornehmen zu können.

Um zu verhindern, dass der von der zentralseitigen Entität ermittelte Parameter im Klartext an eine einrichtungsseitige Entität übermittelt wird, wird vorgeschlagen, dass der mindestens eine von der zentralseitigen Entität ermittelte Parameter zumindest teilweise verschlüsselt wird. Dadurch wird verhindert, dass der Parameter von der zentralseitigen Entität im Klartext außerhalb der Zentral bekannt gemacht wird.

Um die Freischaltung mittels des zentralseitig berechneten ersten Codes zu bewirken, wird der zentralseitig berechnete erste Code an die Einrichtung übermittelt. Hierbei ist es insbesondere vorteilhaft, wenn der zentralseitig berechnete erste Code zusammen mit den von der zentralseitigen Entität ermittelten Parametern in die Einrichtung eingegeben werden, um die Richtigkeit des ersten Codes überprüfen zu können.

Der zentralseitig berechnete erste Code wird einrichtungsseitig zumindest mit Hilfe des mindestens einen von der Zentrale übermittelten zentralseitigen Parameters überprüft. Hierbei wird beispielsweise in die Einrichtung der erste Code zusammen mit den von der Zentrale übermittelten Parametern eingegeben. In der Einrichtung kann dann ein Vergleichscode berechnet und dieser mit dem ersten Code verglichen werden.

Um eine leichte Überprüfung des ersten Codes zu gewährleisten, wird vorgeschlagen, dass der erste Code zentralseitig und einrichtungsseitig mit derselben Rechenvorschrift berechnet wird. In der Zentrale wird mit Hilfe der Parameter von der zentralseitigen Entität und der Parameter von der einrichtungsseitigen Entität der erste Code berechnet. In der Einrichtung wird der erste Code zusammen mit den von der zentralseitigen Entität ermittelten Parametern und der einrichtungsseitigen Entität ermittelten Parametern eingegeben. In der Einrichtung kann ein Vergleichscode mit derselben Rechenvorschrift errechnet werden, um zu prüfen, ob der erste Code tatsächlich in der Zentrale mit denselben Informationen erstellt wurde. Stimmen erster Code und Vergleichscode überein, kann eine Freigabe zumindest teilweise erfolgen.

Weiter ist es bevorzugt, dass zumindest der erste Code mittels eines symmetrischen Verschlüsselungsverfahren berechnet wird. Hierbei kann beispielsweise ein DES Verschlüsselungsverfahren zum Einsatz kommen. Auch ist es möglich, ein 3DES Verschlüsselungsverfahren einzusetzen. Die Verschlüsselungsverfahren können Schlüssellängen von 56 Bit bzw. 112 Bit aufweisen. Ferner sind Verschlüsselungsverfahren nach dem CAST-128 Algorithmus, dem Twofish-Algorithmus, dem Blowfish-Algorithmus und dem asymmetrischen IDEA-Algorithmus möglich.

Um zu gewährleisten, dass die Freigabe nur dann erfolgt, wenn zwei voneinander unabhängige Codes vorhanden sind, wird vorgeschlagen, dass die Freigabe der Einrichtung zumindest durch den ersten Code und einen zweiten Code kontrolliert wird. Beispielsweise kann der zweite Code ein von einer einrichtungsseitigen Entität eingegebener PIN sowie ein entsprechender Parameter der einrichtungsseitigen Entität sein. Es versteht sich, dass der zweite Code als weitere Sicherung gegenüber Manipulationsversuchen dient. Eine Freigabe kann jedoch mit nur dem ersten Code erfolgen, wenn dies so festgelegt wurde.

Besonders bevorzugt ist es, wenn der zweite Code mit Hilfe von personenbezogenen Parametern ermittelt wird. Hierbei kann beispielsweise mit Hilfe einer Personalnummer ein PIN als zweiter Code erzeugt werden. Der zweite Code kann zusammen mit den personenbezogenen Parametern in die Einrichtung eingegeben werden. In der Einrichtung kann ein Vergleichscode mit Hilfe der personenbezogenen Parameter errechnet werden, der mit dem eingegebenen zweiten Code verglichen wird.

Durch die Bezeichnung der Codes als erster Code und zweiter Code ist deren Reihenfolge nicht festgelegt. Vielmehr ist für eine Freigabe die Reihenfolge der beiden Codes beliebig. Auch können neben dem ersten und dem zweiten Code noch weitere Codes zur Freigabe notwendig sein.

Um zu verhindern, dass der zentralseitig berechnete erste Code anderen Entitäten als der Einrichtung selbst bekannt gemacht wird, wird vorgeschlagen, dass der erste Code über eine direkte elektronische Kommunikationsverbindung zwischen der Einrichtung und der Zentrale übermittelt wird. Die elektronische Kommunikationsverbindung kann dabei drahtgebunden oder drahtlos, paketvermittelt oder leitungsvermittelt sein. Die Übertragung kann dabei beispielsweise über Mobilfunk, Wireless-LAN, Internet, ISDN oder DSL erfolgen. Der erste Code kann unmittelbar von der Zentrale an die Einrichtung übermittelt werden, ohne dass beispielsweise ein Servicetechniker vor Ort in die Übertragung verwickelt ist.

Der Servicetechniker vor Ort könnte die Generierung des ersten Codes in der Zentrale durch die Eingabe seines personenbezogenen Codes zusammen mit seinen personenbezogenen Daten auslösen. Nach der Eingabe seines personenbezogenen Codes mit seinen personenbezogenen Parametern kann die Einrichtung den personenbezogenen Code überprüfen. Ist die Überprüfung korrekt, kann die Zentrale automatisch von der Einrichtung dazu aufgefordert werden, den ersten Code zu erzeugen, indem beispielsweise die personenbezogenen Parameter des Servicetechnikers vor Ort und einrichtungsbezogene Parameter an die Zentrale übermittelt werden. In der Zentrale kann dann der erste Code mit den personenbezogenen Parametern des Servicetechnikers vor Ort, den einrichtungsbezogenen Parametern und zentralseitigen Parametern erzeugt und zurück an die Einrichtung übermittelt werden. Zu den zentralseitigen Parametern können beispielsweise auch eine Personalnummer und ein PIN eines Mitarbeiters in der Zentrale gehören. Zusammen mit der Übermittlung des ersten Codes werden die Parameter, die zur Erzeugung des ersten Codes verwendet wurden, übermittelt. Die Einrichtung wird in die Lage versetzt, einen Vergleichscode zu erzeugen, der mit dem ersten Code verglichen werden kann. Bei einer Übereinstimmung kann dann die vollständige Freigabe erfolgen.

Ein weiterer Gegenstand der Erfindung ist eine Einrichtung umfassend Eingabemittel zur Eingabe von Parametern von zumindest zwei Entitäten und zur Eingabe mindestens eines ersten Codes, und Freigabemittel zur zumindest teilweisen Freigabe der Einrichtung bei positiver Überprüfung zumindest des ersten mit Hilfe von Parametern von zumindest zwei Entitäten ermittelten Codes.

Ein zusätzlicher Gegenstand der Erfindung ist ein System zur Berechung eines Freigabecodes, mit einer zuvor beschriebenen Einrichtung und einer Zentrale, dadurch gekennzeichnet, dass die Zentrale zur Berechnung zumindest eines ersten Codes mit Hilfe von Parametern von zumindest zwei Entitäten eingerichtet ist.

Ein weiterer Aspekt der Erfindung betrifft ein Computerprogrammprodukt sowie ein Computerprogramm mit Instruktionen ausführbar auf einem Prozessor derart, dass zumindest eine Einrichtung freigegeben wird, wobei die Freigabe zumindest teilweise durch mindestens einen ersten Code kontrolliert wird und der erste Code mit Hilfe von Parametern von zumindest zwei Entitäten ermittelt wird.

Weitere Vorteile ergeben sich aus den nachgeordneten Ansprüchen.

Die Erfindung wird nachfolgend anhand einer Ausführungsbeispiele zeigenden Zeichnung näher erläutert. In der Zeichnung zeigen:
- Fig. 1: einen Verkaufsautomaten mit einem PinPad und einem Kartenleser;
- Fig. 2: ein System mit einem Verkaufsautomaten und einer davon entfernten Zentrale;
- Fig. 3: ein Ablaufdiagramm eines erfindungsgemäßen Verfahrens.

Fig. 1 zeigt einen Verkaufsautomaten 2 mit einem in einem Gehäuse 4 untergebrachten PinPad 6 und in einem Gehäuse 8 untergebrachten Kartenleser 10. Der Verkaufsautomat 2 kann beispielsweise ein Ticketautomat oder ein Geldautomat sein.

Neben dem PinPad 6 sind in dem Gehäuse 4 ein Mikroprozessor 12 und ein Speicherbereich 14 angeordnet. Das Gehäuse 4 ist ein "temper responsive" Gehäuse, was bedeutet, dass das Gehäuse 4 nicht zerstörungsfrei geöffnet werden kann. Beim Öffnen des Gehäuses 4 gehen alle im Mikroprozessor 12 und Speicherbereich 14 gespeicherten Daten verloren.

Weiterhin sind im Verkaufsautomat 2 in dem Gehäuse 8 ein Kartenleser 10, ein Mikroprozessor 16 und ein Speicherbereich 18 angeordnet. Das Gehäuse 8 ist ebenfalls ein "temper responsive" Gehäuse.

Eine Kommunikation zwischen dem Mikroprozessor 12 und dem Mikroprozessor 16 innerhalb des Verkaufsautomaten 2, außerhalb der Gehäuse 4, 8 erfolgt über Schnittstellen 20, 22 und Datenleitung 24. Die Schnittstellen können herkömmliche Kommunikationsschnittstellen sein, beispielsweise Firewire (IEEE1394), RS232 oder USB.

Der Kartenleser 10 weist eine Chip-Kontaktiereinheit 24 und einen Kartenschlitz 26 auf. Das Gehäuse 8 ist so gestaltet, dass in den Verkaufsautomaten 2 in einer Frontblende lediglich der Kartenleser 10 zu sehen ist und der Mikroprozessor 16 und der Speicherbereich 18 unsichtbar im Inneren des Verkaufsautomaten 2 angeordnet sind.

Im Regelfall, nachdem der Kartenleser 10 aktiviert wurde, kann ein Kunde mit einer Chipkarte 28 den Verkaufsautomaten 2 betätigen. Hierzu wird die Chipkarte 28 in den Kartenschlitz 26 eingeführt und die Chipkontakte des Chips 30 mit Hilfe der Chip-Kontaktiereinheit 24 kontaktiert. Über die Chipkontakte des Chips 30 können Kundendaten, beispielsweise eine Kontonummer, ausgelesen werden.

Die ausgelesene Kontonummer kann über den Mikroprozessor 16, die Schnittstelle 22, die Datenleitung 24 und die Schnittstelle 20 an den Mikroprozessor 12 übertragen werden.

Der Kunde kann das PinPad 6 dazu verwenden, seine persönliche PIN einzugeben. Im Falle einer Online-Überprüfung der Gültigkeit der PIN wird diese nach der Eingabe mit Hilfe des Mikroprozessors 16 und zumindest eines in dem Speicherbereich 14 gespeicherten geheimen Schlüssels verschlüsselt und über einen Netzbetreiberrechner zu einer Autorisierungsstelle gesendet. Die Autorisierungsstelle kann Online die PIN mit Hilfe der Kontonummer auf Richtigkeit überprüfen und die vom Kunden am Verkaufsautomaten 2 gewünschte Aktion ebenfalls über den Netzbetreiberrechner bewirken.

Eine Offline-PIN-Überprüfung kann in dem Chip 30 der Chipkarte 28 erfolgen. Hierzu wird die von einem Kunden in das PinPad 6 eingegebene PIN über den Mikroprozessor 12, die Schnittstelle 20, die Datenleitung 24 und die Schnittstelle 22 an den Mikroprozessor 16 übertragen. Da die PIN außerhalb der Gehäuse 4, 8 übertragen wird, und somit nicht mehr innerhalb der "temper responsive" Bereiche ist, wird die in das PinPad 6 eingegebene PIN im Mikroprozessor 12 verschlüsselt und nach der Übertragung über die Datenleitung 24 im Mikroprozessor 16 entschlüsselt. Für die Ver- und Entschlüsselung der PIN in den Mikroprozessoren 12, 16 sind geheime Schlüssel in den Speicherbereichen 14, 18 abgespeichert.

Die entschlüsselte PIN wird über die Chip-Kontaktiereinheit 24 unmittelbar an die Chipkontakte des Chips 30 angelegt. Hierbei liegt die PIN an den Chipkontakten des Chips 30 unverschlüsselt an. Im Chip 30 wird eine Überprüfung der PIN durchgeführt und im Falle einer positiven Überprüfung wird über den Mikroprozessor 16 eine vom Kunden am Verkaufsautomaten 2 gewünschte Aktion bewirkt.

Die Offline-Überprüfung der PIN birgt jedoch Manipulationsrisiken. Wie bereits erwähnt, ist lediglich der Kartenleser 10 in der Frontwand des Verkaufsautomaten 2 zu erkennen. Es besteht nun die Möglichkeit, den Kartenleser 10 von der Frontwand des Gehäuses 2 zu entfernen und eine Attrappe eines Kartenlesers in der Frontwand des Verkaufsautomaten 2 einzubauen. Diese Attrappe verfügt ebenfalls über eine Chip-Kontaktiereinheit. Die Chip-Kontaktiereinheit der Attrappe ist mit der Chip-Kontaktiereinheit 24 des ausgebauten Kartenlesers 10 verbunden. Der Kartenleser 10 kann im Inneren des Gehäuses 2 versteckt sein. Im Falle der Offline-PIN-Überprüfung wird, wie vorher erwähnt, über den Mikroprozessor 16 die in das PinPad 6 eingegebene PIN an den Kartenleser 10 übertragen. An der Chip-Kontaktiereinheit 24 des Kartenlesers 10, der sich im Inneren des Verkaufsautomaten 2 befindet, liegt die PIN im Klartext an. Über eine Datenleitung ist die Chip-Kontaktiereinheit 24 mit der Chip-Kontaktiereinheit der Attrappe in der Frontwand des Verkaufsautomaten 2 verbunden. Die PIN-Überprüfung im Chip 30 erfolgt, ohne dass der Kunde etwas bemerkt. Jedoch kann auf der Datenleitung zwischen der Chip-Kontaktiereinheit 24 und der Chip-Kontaktiereinheit der Attrappe die PIN im Klartext abgegriffen werden. Geschieht dies, kann der Angreifer ohne weiteres in Zukunft die PIN verwenden, um eventuell mit einer manipulierten Karte an einem anderen Verkaufsautomaten einen Zahlungsvorgang auszulösen.

Die oben beschriebene Manipulationsmöglichkeit besteht daher, weil der Kartenleser 10, ohne seine Funktionalität zu verlieren, aus der Frontwand des Verkaufsautomaten 2 ausgebaut und durch eine Attrappe ersetzt werden kann. Um einen solchen Missbrauch zu verhindern, wird der Kartenleser 10 mit einer Sensorik 32 versehen, die den Ausbau des Kartenlesers 10 aus der Frontwand des Verkaufsautomaten 2 detektiert. In diesem Fall werden alle auf dem Mikroprozessor 16 und im Speicherbereich 18 gespeicherten Daten gelöscht. Dadurch, dass die Daten im Mikroprozessor 16 und im Speicherbereich 18 gelöscht wurden, kann eine vom Mikroprozessor 12 verschlüsselt übertragene PIN im Mikroprozessor 16 nicht mehr entschlüsselt werden und eine Klartextübertragung der PIN an die Chip-Kontaktiereinheit 24 wird unmöglich.

Für eine Wiederinbetriebnahme des Kartenlesers 10 oder für einen Neueinbau eines Kartenlesers 10 muss dieser aktiviert werden. Bei der Aktivierung müssen die geheimen Informationen, insbesondere die Schlüssel für die Entschlüsselung der auf der Datenleitung 24 verschlüsselt übertragenen PIN vom PinPad 6 in den Kartenleser 10 geladen werden.

Hierzu wird das 4-Augen-Prinzip eingesetzt. Ein Servicetechniker vor Ort wird, nachdem er den Kartenleser 10 in die Frontwand des Verkaufsautomaten 2 eingebaut hat, aufgefordert, seine persönliche PIN und seine Personalnummer in das PinPad 6 einzugeben. Mit Hilfe der Personalnummer wird im Mikroprozessor 12 unter Verwendung zumindest eines geheimen Schlüssels eine Vergleichs-PIN errechnet und diese mit der vom Servicetechniker eingegebenen PIN verglichen. Stimmen diese beiden überein, hat der Servicetechniker die korrekte, seiner Personalnummer zugehörige PIN eingegeben.

Danach wird ein zweiter Servicetechniker vor Ort aufgefordert, seine PIN und seine Personalnummer in das PinPad 6 einzugeben. Diese zweite PIN wird gleichfalls mit Hilfe des Mikroprozessors 12 überprüft. Sind beide PIN mit den entsprechenden Personalnummern verknüpft, werden über die Schnittstelle 20, die Datenleitung 24 und die Schnittstelle 22 alle sicherheitsrelevanten Schlüssel vom PinPad 6 in den Kartenleser 10 geladen. Bei dieser Übertragung werden die Daten verschlüsselt, um einen Abgriff auf der Datenleitung 24 zu verhindern. Nach der Übertragung der Schlüssel werden diese im Speicherbereich 18 des Kartenlesers 10 gespeichert und können fortan für die Entschlüsselung von verschlüsselten PIN verwendet werden. Der Kartenleser eignet sich nun wieder für die Offline-Überprüfung von PIN.

Nachteilig bei dem beschriebenen Verfahren ist jedoch, dass zwei Servicetechniker vor Ort anwesend sein müssen, um einen Kartenleser 10 zu aktivieren. Dies ist mit hohen Kosten verbunden. Außerdem ist es möglich, dass sich die Servicetechniker ausspähen und die PIN und Personalnummer des jeweils anderen Servicetechnikers erspähen. Dann wäre es möglich, dass ein einzelner Servicetechniker vor Ort eine Aktivierung eines Kartenlesers 10 bewirkt.

Erfindungsgemäß ist ein Verfahren entwickelt worden, welches es erlaubt, den Austausch und die Aktivierung des Kartenlesers vor Ort mit nur einem Servicetechniker durchzuführen, wobei jedoch dass 4-Augen-Prinzip gewahrt bleibt.

Fig. 2 zeigt ein System zur Durchführung des erfindungsgemäßen Verfahrens. Ein Servicetechniker 34 kann die Aktivierung eines Kartenlesers 10 in einem Verkaufsautomaten 2 vor Ort betreuen. Der Servicetechniker 34 bzw. der Verkaufsautomat 2 ist über eine Kommunikationsverbindung 36 mit einem Kommunikationsnetz 38 verbunden. Die Kommunikationsverbindung 36 kann dabei beispielsweise eine Mobilfunkverbindung sein. Über das Kommunikationsnetz 38 wird eine Kommunikationsverbindung 40 mit einer Zentrale 42 hergestellt. In der Zentrale 42 kann ein Servicetechniker 44 die Aktivierung des Kartenlesers für Verkaufsautomaten 2 begleiten. Eine bidirektionale Datenkommunikation zwischen Zentrale 42 und Servicetechniker 44 sowie Verkaufsautomat 2 und Servicetechniker 34 ist über die Kommunikationsverbindung 36, das Kommunikationsnetz 38 und die Kommunikationsverbindung 40 gewährleistet.

Fig. 3 zeigt ein Ablaufdiagramm eines erfindungsgemäßen Verfahrens. Zunächst fährt ein Servicetechniker 34 zu einem Verkaufsautomaten 2 um einen Kartenleser 10 zu aktivieren.

Nach dem Einbau des Kartenlesers 10 in den Verkaufsautomaten 2 meldet sich dieser Kartenleser 10 über die Datenleitung 24 bei dem PinPad 6 an. Bei der Anmeldung kann der Kartenleser 10 beispielsweise seine Terminalidentifikation (TID), seine Stationsnummer (STAT_ID) und seine Stations-Issuer-Nummer (STAT_ISS) an das PinPad 6 übermitteln. Darüber können an das PinPad 6 eine weitere Kennung (S&B_ID) sowie eine Konstante (K1) übermittelt werden. Diese Informationen sind einrichtungsseitige Parameter. Die einrichtungsseitigen Parameter werden von dem Kartenleser 10 bzw. dem Verkaufsautomaten 2 an das PinPad 6 übertragen (50).

Das PinPad 6 meldet (52) dem Servicetechniker 34, dass der Kartenleser aktiviert werden muss. Es ist auch denkbar, dass der Servicetechniker 34 unmittelbar am PinPad 6 durch Eingabe einer Tastenkombination eine Aktivierung eines Kartenlesers 10 beginnt.

Für die Aktivierung des Kartenlesers 10 gibt der Servicetechniker 34 seine persönliche Identifikationsnummer (PIN_ST) sowie seine Personalnummer (PNR_ST) in das PinPad 6 ein (54). Im PinPad 6 wird im Mikroprozessor 12 die eingegebene PIN_ST überprüft. Hierzu wird in dem Mikroprozessor 12 die Operation $\begin{matrix}PIN_ST = ( ( 3 ⁢ {DES}_{e} {K}_{SB_Key} ( & PNR_ST | \\ & S & B_ID | \\ & k ⁢ 1 ) \\ & MOD 0 ⁢ xF ⁢ 00000 ) \\ & MOD 1000000 )\end{matrix}$ durchgeführt. Beim oben verwendeten 3DESₑ K_{SB_Key} (x) Verfahren werden die Parameter x in einem dreistufigen DES Verfahren mit zwei geheimen Schlüsseln K_{SB_Key} verschlüsselt. Die PIN_ST die der Servicetechniker eingegeben hat, ist bereits zuvor mit selbigen Parametern und der gleichen Rechenvorschrift ermittelt worden. Stimmt die eingegebene PIN_ST mit der errechneten überein, ist ein erster Schritt einer Freigabe eines Kartenlesers 10 erfolgt.

Das PinPad 6 meldet dem Servicetechniker 34 die erfolgreiche Teilfreigabe (56) 56. Darüber hinaus zeigt das PinPad 6 dem Servicetechniker 34 einrichtungsbezogene Parameter wie beispielsweise TID, STAT_ID, STAT_ISS, DAT, K1 an.

Der Servicetechniker 34 übermittelt (58) die einrichtungsbezogenen Parameter zusammen mit seiner eigenen Personalnummer (PNR_ST) über eine Kommunikationsverbindung an die Zentrale 42. Weiter übermittelt der Servicetechniker einen Zeitstempel DAT an die Zentrale. Der Zeitstempel kann den aktuellen Tag repräsentieren und ermöglicht die Begrenzung der Freigabe auf einen bestimmten Tag.

Die Zentrale 42 fordert den Servicetechniker 44 in der Zentrale auf (60), seine Personalnummer (PNR_RM) und/oder seine PIN (PIN_RM) bekannt zu geben. Der Servicetechniker 44 übermittelt (62) seine Personalnummer und/oder seine PIN an einen Rechner in der Zentrale 42.

Nach Überprüfung der Personalnummer (PNR_RM) und der PIN (PIN_RM) in der Zentrale 42, beispielsweise ebenfalls mittels 3DES, wird die Generierung eines Auftrags freigegeben. Die Erzeugung eines neuen Auftrags muss erneut mit PIN und PNR_RM freigegeben werden.

Zunächst wird in der Zentrale die Personalnummer des Servicetechnikers 44 verschlüsselt. Hierzu wird die Personalnummer des Servicetechnikers 44 (PNR_RM), die Terminalnummer (TID), eine zweite Konstante (K2), die weitere Kennung (S&B_ID) und das aktuelle Datum (DAT) verwendet. Das aktuelle Datum (DAT) kann auch mittels einer Anzahl von Tagen seit einem Stichtag errechnet worden sein. In der Zentrale 42 wird eine codierte Personalnummer (PNR_RM*) mittels einer Verschlüsselung gemäß $\begin{matrix}{PNR_RM}^{*} = ( ( ( 3 ⁢ {DES}_{e} {K}_{SB_Key} ( & PNR_RM | \\ & S & B_ID | \\ & TID | \\ & DAT | \\ & K ⁢ 2 ) \\ & MOD 0 ⁢ xF ⁢ 000 ) \\ & MOD 1000\end{matrix}$ erzeugt. Die verschlüsselte Personalnummer PNR_RM* wird auf 3 Dezimalstellen mittels MOD 0xF000 und MOD 1000 trunkiert.

Nachdem die verschlüsselte Personalnummer PNR_RM* erzeugt wurde, wird in der Zentrale 42 eine eindeutige Auftragsnummer (AUFT_ID) erzeugt. Mit Hilfe der Auftragsnummer (AUFT_ID), der verschlüsselten Personalnummer (PNR_RM*), des Datums (DAT) und weiteren Parametern wird eine verschlüsselte Auftragsnummer (AUFTRAG*) mittels $\begin{matrix}{AUFTRAG}^{*} = ( ( 3 ⁢ {DES}_{e} {K}_{SB_Key} ( & AUFT_ID | \\ & {PNR_RM}^{*} | \\ & S & B_ID | \\ & DAT ) \\ & MOD 0 ⁢ xF ⁢ 00 )\end{matrix}$ errechnet. Die verschlüsselte Auftragsnummer wird auf zwei Dezimalstellen mittels MOD 0xF00 trunkiert.

Schließlich wird in der Zentrale 42 eine PIN (PIN_AT) mittels $\begin{matrix}PIN_AT = ( ( ( 3 ⁢ {DES}_{e} {K}_{SB_Key} ( & PNR_ST | \\ & AUFTRAG * | \\ & TID | \\ & STAT_ID | \\ & STAT_ISS ) \\ & MOD 0 ⁢ xF ⁢ 00000 ) \\ & MOD 1000000 ) \\ & & 0 ⁢ xFFF ⁢ 000 ) \\ & {+ PNR_RM}^{*} )\end{matrix}$ berechnet. Die PIN_AT enthält einen verschlüsselten 6-stelligen Dezimalwert, der mittels 3-DES aus Personalnummer des Servicetechnikers vor Ort (PNR_ST), der verschlüsselten Auftragsnummer (AUFTRAG*), der Terminalnummer (TID), der Stationsnummer (STAT_ID) und der Stations-Issuer-Nummer STAT_ISS gebildet wird.

Da beim 3DES-Verfahren mit Schlüssellängen von bis zu 112 Bit gearbeitet wird, ist die so ermittelte Ziffer zu lang, weshalb diese mittels MOD 0xF00000 und MOD 1000000 auf 6 Dezimalstellen trunkiert wird. Dieser 6-stellige Dezimalwert wird ferner in seinen letzten drei Stellen auf NULL mittels &0xFFF000 gesetzt. Zur Erzeugung der PIN_AT wird anstelle der letzten drei Ziffern die verschlüsselte Personalnummer PNR_RM* angehängt.

Der gesamte Vorgang der Erstellung der PIN_AT mit allen zugehörigen Parametern wird in der Zentrale 42 datenbanktechnisch archiviert. Im Betrugs- bzw. Manipulationsfall besteht jederzeit die Möglichkeit, die Kartenleserinbetriebnahme lückenlos nachzuvollziehen. Die Daten werden in der Zentrale 42 mindestens 3 Jahre gespeichert. Hierbei können die Parameter Personal-Nr. des Technikers in der Zentrale PNR-RM, Personal-Nr. ServiceTechniker vor Ort PNR_ST, Terminal Id TID, Auftragsnummer AUFT_ID, Stationsnummer STAT_ID, Stationsissuer STAT_ISS, Zeitstempel DAT.

Die Zentrale 42 übermittelt (64) an den Servicetechniker 34 über das Kommunikationsnetz 38 die generierte Auftragsnummer AUFT_ID sowie die PIN_AT, die die verschlüsselte Personalnummer PNR_RM* enthält. Alternativ kann die Zentrale 42 diese Information auch unmittelbar an das PinPad 6 übertragen. Hierzu kann beispielsweise eine Mobilfunkverbindung zur Datenübertragung genutzt werden.

Der Servicetechniker 34 gibt in das PinPad 6 die soeben erhaltenen Daten ein (66). Der Servicetechniker 34 hat bereits seine Personalnummer PNR_ST dem PinPad 6 mitgeteilt (54). Im PinPad 6 kann mit den erhaltenen Informationen eine verschlüsselte Auftragsnummer AUFTRAG* mittels $\begin{matrix}{AUFTRAG}^{*} = ( ( 3 ⁢ {DES}_{e} {K}_{SB_Key} ( & AUFT_ID | \\ & {PNR_RM}^{*} | \\ & S & B_ID | \\ & DAT ) \\ & MOD 0 ⁢ xF ⁢ 00 )\end{matrix}$ errechnet werden. Mit Hilfe der so ermittelten verschlüsselten Auftragsnummer AUFTRAG* kann eine PIN_AT im PinPad 6 mittels $\begin{matrix}PIN_AT = ( ( ( 3 ⁢ {DES}_{e} {K}_{SB_Key} ( & PNR_ST | \\ & AUFTRAG * | \\ & TID | \\ & STAT_ID | \\ & STAT_ISS ) \\ & MOD 0 ⁢ xF ⁢ 00000 ) \\ & MOD 1000000 ) \\ & & 0 ⁢ xFFF ⁢ 000 ) \\ & {+ PNR_RM}^{*} )\end{matrix}$ errechnet werden.

Die in dem PinPad 6 errechnete PIN_AT wird mit der vom Servicetechniker 34 in das PinPad 6 eingegebenen PIN_AT verglichen (6). Bei einem positiven Vergleich wird dem Servicetechniker 34 die erfolgreiche Freigabe mitgeteilt (68).

Darüber hinaus werden von dem PinPad 6 an den Kartenleser 10 über die Datenleitung 24 Schlüssel (Key) zur Entschlüsselung von PIN übertragen (70). Hierzu werden die Schlüssel (Key) aus dem Speicherbereich 14 über die Schnittstelle 20, die Datenleitung 24 und die Schnittstelle 22 an den Speicherbereich 18 übertragen. Bei dieser Übertragung der Schlüssel (Key) kann ebenfalls eine Verschlüsselung erfolgen. Die hierbei übertragenen sicherheitsrelevanten Daten, insbesondere die Schlüssel (Key) für die Offline-PIN-Überprüfung, unterscheiden sich regelmäßig von den Schlüsseln (K_{SB_Key}) für die Durchführung des oben geschilderten 4-Augen-Prinzips mittels 3DES.

Die 3DES-Verschlüsselung beruht darauf, dass die Schlüssel K_{SB_KEY} geheim sind. Sollten diese Schlüssel aus irgendwelchen Gründen nicht mehr geheim sein, so ist es möglich, mittels einer Fernübertragung neue Schlüssel K_{SB_KEY} in den Speicherbereich 14 des PinPads 6 zu laden, so dass nachfolgende Überprüfungen von PIN wieder sicher sind.

Das erfindungsgemäße Verfahren zeichnet sich insbesondere dadurch aus, dass die Kosten für einen zweiten Servicetechniker vor Ort eingespart werden können. Das erfindungsgemäße Verfahren zeichnet sich ferner dadurch aus, dass die Entitäten, die an der Freischaltung beteiligt sind, voneinander nichts wissen und somit sich einander nicht ausspähen können.

## Patentansprüche

1. Verfahren zur Freigabe einer technischen Einrichtung (2, 6, 10), bei dem die Freigabe zumindest teilweise durch mindestens einen ersten Code (PIN_AT) kontrolliert wird,
- wobei ein von der Einrichtung (2, 6, 10) ermittelter einrichtungsbezogener Parameter (TID, STAT_ID, STAT_ISS) an eine von der Einrichtung räumlich entfernte Zentrale (42) übermittelt wird,
- wobei sich der einrichtungsbezogene Parameter (TID, STAT_ID, STAT_ISS) mit Hilfe der Einrichtung (2, 6, 10) selbst ermitteln lässt,
**dadurch gekennzeichnet,**
- **dass** ein einrichtungsseitig ermittelter personenbezogener Parameter (PNR_ST) an die von der Einrichtung (2, 6, 10) räumlich entfernte Zentrale (42) übermittelt wird,
- wobei der einrichtungsseitig ermittelte personenbezogene Parameter (PNR_ST) ein personenbezogener Parameter einer ersten Person (34) vor Ort der Einrichtung (2, 6, 10) ist,
- **dass** der erste Code (PIN_AT) mit Hilfe eines zentralseitig ermittelten personenbezogenen Parameters (PNR_RM), des einrichtungsseitig ermittelten personenbezogenen Parameters (PNR_ST), eines von der Zentrale (42) ermittelten zentralseitigen Parameters (AUFT_ID) und des einrichtungsbezogenen Parameters (TID, STAT_ID, STAT_ISS) in der Zentrale berechnet wird,
- wobei der zentralseitig ermittelte personenbezogene Parameter (PNR_RM) ein personenbezogener Parameter einer zweiten Person (44) ist, die räumlich von der ersten Person (34) getrennt ist,
- **dass** der von der Zentrale (42) ermittelte zentralseitige Parameter (AUFT_ID) an die Einrichtung (2, 6, 10) übermittelt wird,
- **dass** der ersten Code (PIN_AT) an die Einrichtung (2, 6, 10) übermittelt wird, und
- **dass** der erste Code einrichtungsseitig zumindest mit Hilfe des von der Zentrale (42) ermittelten zentralseitigen Parameters überprüft wird,
- wobei die Einrichtung (2, 6, 10) bei positiver Überprüfung des ersten Codes (PIN_AT) zumindest teilweise freigegeben wird.

2. Verfahren nach Anspruch 1, **dadurch gekennzeichnet, dass** der von der Einrichtung (2, 6, 10) ermittelte Parameter ein zeitbezogener Parameter (DAT) ist.

3. Verfahren nach einem der Ansprüche 1 bis 2, **dadurch gekennzeichnet, dass** der von der Einrichtung (2, 6, 10) ermittelte Parameter ein auftragsbezogener Parameter ist.

4. Verfahren nach einem der Ansprüche 1 bis 3, **dadurch gekennzeichnet, dass** der von der Zentrale (42) ermittelte Parameter zumindest teilweise verschlüsselt wird.

5. Verfahren nach einem der Ansprüche 1 bis 4, **dadurch gekennzeichnet, dass** der erste Code (PIN_AT) zentralseitig und einrichtungsseitig mit derselben Rechenvorschrift berechnet wird.

6. Verfahren nach einem der Ansprüche 1 bis 5, **dadurch gekennzeichnet, dass** der erste Code (PIN_AT) mit Hilfe eines symmetrischen Verschlüsselungsverfahrens berechnet wird.

7. Verfahren nach einem der Ansprüche 1 bis 6, **dadurch gekennzeichnet, dass** die Freigabe der Einrichtung (2, 6, 10) zumindest durch den ersten Code (PIN_AT) und einen zweiten Code (PIN_ST) kontrolliert wird.

8. Verfahren nach Anspruch 7, **dadurch gekennzeichnet, dass** der zweite Code (PIN_ST) mit Hilfe von personenbezogenen Parametern (PNR_ST) der ersten Person (34) ermittelt wird.

9. Verfahren nach einem der Ansprüche 7 oder 8, **dadurch gekennzeichnet,dass** der zweite Code (PIN_ST) zumindest mit Hilfe von mindestens dem personenbezogenen Parameter (PNR_ST) der ersten Person (34) einrichtungsseitig überprüft wird.

10. Verfahren nach einem der Ansprüche 1 bis 9, **dadurch gekennzeichnet, dass** zumindest der erste Code (PIN_AT) über eine direkte elektronische Kommunikationsverbindung zwischen der Einrichtung (2, 6, 10) und der Zentrale (42) übermittelt wird.

11. System zur Berechnung eines Freigabecodes
- mit einer technischen Einrichtung (2, 6, 10), umfassend
- Mittel zur Ausgabe eines von der Einrichtung (2, 6, 10) ermittelten einrichtungsbezogenen Parameters (TID, STAT_ID, STAT_ISS),
- wobei sich der einrichtungsbezogene Parameter (TID, STAT_ID, STAT_ISS) mit Hilfe der Einrichtung (2, 6, 10) selbst ermitteln lässt,
- Eingabemittel zur Eingabe eines einrichtungsseitig ermittelten personenbezogenen Parameters (PNR_ST),
- wobei der einrichtungsseitig ermittelte personenbezogene Parameter (PNR_ST) ein personenbezogener Parameter einer ersten Person (34) vor Ort der Einrichtung (2, 6, 10) ist, und
- mit einer räumlich von der Einrichtung (2, 6, 10) getrennten Zentrale (42),
- wobei die Zentrale (42) zur Berechnung eines ersten Codes (PIN_AT) mit Hilfe eines zentralseitig ermittelten personenbezogenen Parameters (PNR_RM), des einrichtungsseitig ermittelten personenbezogenen Parameters (PNR_ST), eines von der Zentrale (42) ermittelten zentralseitigen Parameters (AUFT_ID) und des einrichtungsbezogenen Parameters (TID, STAT_ID, STAT_ISS) eingerichtet ist,
- wobei der zentralseitig ermittelte personenbezogene Parameter (PNR_RM) ein personenbezogener Parameter einer zweiten Person (44) ist, die räumlich von der ersten Person (34) getrennt ist,
- wobei die Eingabemittel ferner zur Eingabe des von der Zentrale (42) ermittelten ersten Codes (PIN_AT) und des von der Zentrale (42) ermittelten zentralseitigen Parameters (AUFT_ID) eingerichtet sind, und
- wobei die Einrichtung (2, 6, 10) ferner umfasst Freigabemittel zur zumindest teilweisen Freigabe der Einrichtung (2, 6, 10) bei positiver Überprüfung des ersten Codes (PIN_AT) mit Hilfe des von der Zentrale (42) übermittelten, von der Zentrale (42) ermittelten zentralseitigen Parameters (AUFT_ID).

12. System nach Anspruch 11, **gekennzeichnet durch** einrichtungsseitige Rechenmittel zur Berechnung eines Vergleichscodes zumindest mit Hilfe der eingegebenen Parameter.

13. System nach Anspruch 11, **gekennzeichnet durch** einrichtungsseitige Vergleichsmittel zum Vergleichen des berechneten Vergleichscodes mit dem ersten Code.

14. System nach Anspruch 11, **dadurch gekennzeichnet,**
**dass** die Freigabemittel zur zumindest teilweisen Freigabe der Einrichtung bei Übereinstimmung zumindest des ersten Codes mit dem Vergleichscode eingerichtet sind.

15. System nach einem der Ansprüche 11 bis 14,
**dadurch gekennzeichnet,**
**dass** die Rechenmittel zur Berechnung des Codes mittels einer symmetrischen Verschlüsselungsvorschrift eingerichtet sind.

16. Computerprogramm mit Instruktionen ausführbar auf einem Prozessor derart, dass zumindest eine Einrichtung eines Systems nach Anspruch 11 mittels eines Verfahrens nach Anspruch 1 freigegeben wird.

17. Computerprogrammprodukt umfassend ein Computerprogramm mit Instruktionen ausführbar auf einem Prozessor derart, dass zumindest eine Einrichtung eines Systems nach Anspruch 11 mittels eines Verfahrens nach Anspruch 1 freigegeben wird.

## Claims

1. Method for clearing a technical device (2, 6, 10), in which the clearing is controlled at least partially by at least one first code (PIN_AT),
- wherein a device-related parameter (TID, STAT_ID, STAT_ISS) determined by the device (2, 6, 10) is transferred to a control centre (42) spatially remote from the device,
- wherein the device-related parameter (TID, STAT_ID, STAT_ISS) can be determined using the device (2, 6, 10) itself,
**characterised in that**
- a personal parameter (PNR_ST) determined on the device side is transferred to the control centre (42) spatially remote from the device (2, 6, 10),
- wherein the personal parameter (PNR_ST) determined on the device side is a personal parameter of a first person (34) in situ of the device (2, 6, 10),
- the first code (PIN_AT) is calculated in the control centre using a personal parameter (PNR_RM) determined on the control centre side, the personal parameter (PNR_ST) determined on the device side, a control-centre-side parameter (AUFT_ID) determined by the control centre (42) and the device-related parameter (TID, STAT_ID, STAT_ISS),
- wherein the personal parameter (PNR_RM) determined on the control centre side is a personal parameter of a second person (44), who is spatially separated from the first person (34),
- the control-centre-side parameter (AUFT_ID) determined by the control centre (42) is transferred to the device (2, 6, 10),
- the first code (PIN_AT) is transferred to the device (2, 6, 10), and
- the first code is checked on the device side at least using the control-centre-side parameter determined by the control centre (42),
- wherein the device (2, 6, 10), in the event of a positive check of the first code (PIN_AT), is at least partially cleared.

2. Method according to claim 1, **characterised in that** the parameter determined by the device (2, 6, 10) is a time-related parameter (DAT).

3. Method according to any one of Claims 1 to 2, **characterised in that** the parameter determined by the device (2, 6, 10) is a job-related parameter.

4. Method according to any one of Claims 1 to 3, **characterised in that** the parameter determined by the control centre (42) is at least partially encrypted.

5. Method according to any one of Claims 1 to 4, **characterised in that** the first code (PIN_AT) is calculated on the control centre side and on the device side with the same calculation rule.

6. Method according to any one of Claims 1 to 5, **characterised in that** the first code (PIN_AT) is calculated using a symmetrical encryption method.

7. Method according to any one of Claims 1 to 6, **characterised in that** the release of the device (2, 6, 10) is controlled at least by the first code (PIN_AT) and a second code (PIN_ST).

8. Method according to Claim 7, **characterised in that** the second code (PIN_ST) is determined using personal parameters (PNR_ST) of the first person (34).

9. Method according to any one of Claims 7 or 8, **characterised in that** the second code (PIN_ST) is checked on the device side at least using at least the personal parameter (PNR_ST) of the first person (34).

10. Method according to any one of Claims 1 to 9, **characterised in that** at least the first code (PIN_AT) is transferred via a direct electronic communication link between the device (2, 6, 10) and the control centre (42).

11. System for calculating a clearing code
- with a technical device (2, 6, 10), comprising
- means for outputting a device-related parameter (TID, STAT_ID, STAT_ISS) determined by the device (2, 6, 10),
- wherein the device-related parameter (TID, STAT_ID, STAT_ISS) can be determined using the device (2, 6, 10) itself,
- input means for inputting a personal parameter (PNR_ST) determined on the device side,
- wherein the personal parameter (PNR_ST) determined on the device side is a personal parameter of a first person (34) in situ of the device (2, 6, 10), and
- with a control centre (42) spatially separated from the device (2, 6, 10),
- wherein the control centre (42) is set up to calculate a first code (PIN_AT) using a personal parameter (PNR_RM) determined on the control centre side, the personal parameter (PNR_ST) determined on the device side, a control-centre-side parameter (AUFT_ID) determined by the control centre (42) and the device-related parameter (TID, STAT_ID, STAT_ISS),
- wherein the personal parameter (PNR_RM) determined on the control centre side is a personal parameter of a second person (44) who is spatially separated from the first person (34),
- wherein the input means are furthermore set up to input the first code (PIN_AT) determined by the control centre (42) and the control-centre-side parameter (AUFT_ID) determined by the control centre (42), and
- wherein the device (2, 6, 10) furthermore comprises clearing means for the at least partial clearance of the device (2, 6, 10) in the event of a positive check of the first code (PIN_AT) using the control-centre-side parameter (AUFT_ID) determined by the control centre (42) and transferred by the control centre (42).

12. System according to Claim 11, **characterised by** device-side calculation means for calculating a comparison code at least using the entered parameters.

13. System according to Claim 11, **characterised by** device-side comparison means for comparing the calculated comparison code with the first code.

14. System according to Claim 11, **characterised in that** the clearing means are set up for the at least partial clearance of the device in the event of a match of at least the first code with the comparison code.

15. System according to any one of Claims 11 to 14, **characterised in that** the calculation means are set up to calculate the code by means of a symmetrical encryption rule.

16. Computer program with instructions executable on a processor in such a way that at least one device of a system according to Claim 11 is cleared by means of a method according to Claim 1.

17. Computer program product comprising a computer program with instructions executable on a processor in such a way that at least one device of a system according to Claim 11 is cleared by means of a method according to Claim 1.

## Revendications

1. Procédé d'activation sécurisée pour un dispositif technique (2, 6, 10), dans lequel l'activation sécurisée est contrôlée, au moins partiellement, par au moins un premier code (PIN_AT),
- sachant qu'un paramètre relatif au dispositif (TID, STAT_ID, STAT_ISS), déterminé par le dispositif (2, 6, 10), est transmis à une centrale (42) spatialement éloignée du dispositif,
- sachant que le paramètre relatif au dispositif (TID, STAT_ID, STAT_ISS) peut être déterminé au moyen du dispositif (2, 6, 10) lui-même,
**caractérisé en ce que**
- un paramètre relatif à une personne (PNR_ST), déterminé côté dispositif, TID, STAT_ID, STAT_ISS), est transmis à la centrale (42) spatialement éloignée du dispositif,
- le paramètre relatif à une personne (PNR_ST), déterminé côté dispositif, est un paramètre relatif à une personne, lequel concerne une première personne (34), qui est présente sur les lieux du dispositif (2, 6, 10),
- le premier code (PIN_AT) est calculé dans la centrale, au moyen d'un paramètre relatif à une personne (PNR_RM), déterminé côté centrale, du paramètre relatif à une personne (PNR_ST), déterminé côté dispositif, d'un paramètre (AUFT_ID) côté centrale, déterminé par la centrale (42), et du paramètre relatif au dispositif (TID, STAT_ID, STAT_ISS),
- sachant que le paramètre relatif à une personne (PNR_RM), déterminé côté centrale, est un paramètre relatif à une personne, lequel concerne une deuxième personne (44), qui est spatialement séparée de la première personne (34),
- sachant que le paramètre côté centrale (AUFT_ID), déterminé par la centrale, est transmis au dispositif (2, 6, 10),
- sachant que le premier code (PIN_AT) est transmis au dispositif (2, 6, 10), et
- que le premier code est vérifié, côte dispositif, au moins au moyen du paramètre, côté centrale, déterminé par la centrale (42),
- sachant que le dispositif (2, 6, 10) est activé, au moins partiellement, quand le résultat de la vérification du premier code (PIN_AT) est positif.

2. Procédé selon la revendication 1, **caractérisé en ce que** le paramètre déterminé par le dispositif (2, 6, 10) est un paramètre relatif au temps (DAT).

3. Procédé selon l'une des revendications 1 à 2, **caractérisé en ce que** le paramètre déterminé par le dispositif (2, 6, 10) est un paramètre relatif à un ordre.

4. Procédé selon l'une des revendications 1 à 3, **caractérisé en ce que** le paramètre déterminé par la centrale (42) est codé, au moins partiellement.

5. Procédé selon l'une des revendications 1 à 4, **caractérisé en ce que** le premier code (PIN_AT) est calculé, côté centrale et côté dispositif, selon la même règle de calcul.

6. Procédé selon l'une des revendications 1 à 5, **caractérisé en ce que** le premier code (PIN_AT) est calculé au moyen d'un procédé de codage symétrique.

7. Procédé selon l'une des revendications 1 à 6, **caractérisé en ce que** l'activation sécurisée du dispositif (2, 6, 10) est au moins contrôlée par le premier code (PIN_AT) et par un deuxième code (PIN_ST).

8. Procédé selon la revendication 7, **caractérisé en ce que** le deuxième code (PIN_ST) est déterminé au moyen de paramètres relatifs à une personne (PNR_ST), qui concernent la première personne (34).

9. Procédé selon l'une des revendications 7 ou 8, **caractérisé en ce que** le deuxième code (PIN_ST) est vérifié, côté dispositif, au moins au moyen d'au moins le paramètre relatif à une personne (PNR_ST), qui concerne la première personne (34).

10. Procédé selon l'une des revendications 1 à 9, **caractérisé en ce que** le premier code (PIN_AT) au moins est transmis par l'intermédiaire d'une liaison de communication électronique, directe, entre le dispositif (2, 6, 10) et la centrale (42).

11. Système de calcul d'un code d'activation sécurisée,
- avec un dispositif technique (2, 6, 10), qui comprend :
- avec des moyens de sortie d'un paramètre relatif au dispositif (TID, STAT_ID, STAT_ISS), qui est déterminé par le dispositif (2, 6, 10),
- sachant que le paramètre relatif au dispositif (TID, STAT_ID, STAT_ISS) peut être déterminé au moyen du dispositif (2, 6, 10) lui-même,
- avec des moyens d'entrée pour l'entré d'un paramètre relatif à une personne (PNR_ST) déterminé côté dispositif,
- sachant que le paramètre relatif à une personne (PNR_ST), déterminé côté dispositif, est un paramètre relatif à une personne, lequel concerne une première personne (34), qui est présente sur les lieux du dispositif (2, 6, 10), et
- avec une la centrale (42), qui est spatialement séparée du dispositif (2, 6, 10),
- sachant que la centrale (42) est aménagés pour le calcul d'un premier code (PIN_AT) au moyen d'un paramètre relatif à une personne (PNR_RM), déterminé côté centrale, du paramètre relatif à une personne (PNR_ST), déterminé côté dispositif, d'un paramètre (AUFT_ID), côté centrale, déterminé par la centrale (42), et du paramètre relatif au dispositif (TID, STAT_ID, STAT_ISS),
- sachant que le paramètre relatif à une personne, déterminé côté centrale (PNR_RM) est un paramètre relatif à une personne, lequel concerne une deuxième personne (44), qui est spatialement séparée de la première personne (34),
- sachant que les moyens d'entrée sont, de plus, aménagés pour l'entrée du premier code (PIN_AT), déterminé par la centrale, et du paramètre côté centrale (AUFT_ID), déterminé par la centrale (42), et
- sachant que le dispositif (2, 6, 10) comprend, de plus, des moyens d'activation sécurisée, qui, lors d'un résultat positif de la vérification du premier code (PIN_AT), activent, au moins partiellement, le dispositif (2, 6, 10), au moyen du paramètre, côté centrale (AUFT_ID), déterminé par la centrale (42).

12. Système selon la revendication 11, **caractérisé par** des moyens de calcul côté dispositif, destinés au calcul d'un code de comparaison, au moins au moyen des paramètres introduits.

13. Système selon la revendication 11, **caractérisé par** des moyens de comparaison côté dispositif, pour la comparaison entre le code de comparaison calculé et le premier code.

14. Procédé selon la revendication 11, **caractérisé en ce que** les moyens d'activation sécurisée sont aménagés pour activer, au moins partiellement, le dispositif en cas de concordance entre au moins le premier code et le code de comparaison.

15. Système selon l'une des revendications 11 à 14, **caractérisé en ce que** les moyens de calcul sont aménagés pour le calcul du code au moyen d'une règle de codage symétrique.

16. Programme d'ordinateur, qui peut être exécuté, avec des instructions, sur un processeur, de sorte qu'au moins un dispositif d'un système selon la revendication 11, puisse être activé de manière autorisée au moyen d'un procédé selon la revendication 1.

17. Produit de programme d'ordinateur, qui comprend un programme d'ordinateur, qui peut être exécuté, avec des instructions, sur un processeur, de sorte qu'au moins un dispositif d'un système selon la revendication 11, puisse être activé de manière sécurisée au moyen d'un procédé selon la revendication 1.
